# EUROPÄISCHE PATENTSCHRIFT

(11) **EP 3 535 472 B1**
(45) Veröffentlichungstag und Bekanntmachung des Hinweises auf die Patenterteilung: **20.08.2025**
(21) Anmeldenummer: 17787136.5
(22) Anmeldetag: 09.10.2017
(51) Int. Cl.: E06B 7/36

(54) **FINGERSCHUTZVORRICHTUNG**
FINGER GUARD DEVICE
DISPOSITIF DE PROTECTION DES DOIGTS

(30) Priorität: 04.11.2016 DE 202016106174 U
(43) Veröffentlichungstag der Anmeldung: 11.09.2019
(73) Patentinhaber: ASSA ABLOY (Schweiz) AG, 8805 Richterswil (CH)
(72) Erfinder: DINTHEER, Andreas, 8308 Illnau (CH); BRÄNDLE, Andreas, 8442 Hettlingen (CH)
(74) Vertreter: Clerc, Natalia
(86) Internationale Anmeldenummer: PCT/EP2017/075603
(87) Internationale Veröffentlichungsnummer: WO 2018/082868

(56) Entgegenhaltungen:
- CN-Y- 201 170 043
- DE-A1- 3 716 654
- DE-U1- 202008 016 094
- DE-U1- 202015 102 877
- JP-A- 2008 231 673

## Beschreibung

### TECHNISCHES GEBIET

Die vorliegende Erfindung betrifft eine Fingerschutzvorrichtung für eine schwenkbare Flügeltür.

### STAND DER TECHNIK

Türen bergen, insbesondere für Kleinkinder, eine erhöhte Unfallgefahr. Es kommt immer wieder vor, dass Finger zwischen schwenkbarem Türflügel und Türrahmen eingeklemmt werden. Die dabei auf die eingeklemmten Finger wirkenden Kräfte sind gross, entsprechend kann die daraus resultierende Verletzung gravierend sein.

Aus dem Stand der Technik sind deshalb Vorrichtungen bekannt, welche einen Schutz vor unbeabsichtigtem Einklemmen der Finger bieten sollen. In einer Lösungsvariante wird der Spalt zwischen der gegenbandseitigen Nebenschliesskante des schwenkbaren Türflügels und dem Türrahmen mit einem textilen Schutzrollo überdeckt, welcher einerseits am Türrahmen und andererseits am schwenkbaren Türflügel befestigt ist.

Ein derartiges Schutzrollo ist beispielsweise in GB 2 164 690 offenbart. Das Rollogehäuse, welches eine Welle zum Aufwickeln der textilen Rollbahn beinhaltet, ist mit einem Nutstein versehen. Am Türrahmen ist ein v-förmiger Halter angebracht, in welchen der Nutstein einsteckbar ist, um das Gehäuse zu halten. Der freie Rand der Rollobahn ist mit einer steifen Endleiste versehen, welche am Türflügel angeschraubt ist. Somit kann lediglich das Gehäuse, nicht jedoch die Endleiste einfach gelöst werden.

In DE 20 2008 016 094 U soll eine Manipulation durch Lösen der Schraubverbindungen verhindert werden und die Montage soll vereinfacht werden. Hier sind deshalb sowohl türrahmenseitig wie auch türflügelseitig Halter vorhanden, welche auf den Türrahmen bzw. auf den Türflügel geschraubt werden. Das Gehäuse des Rollos sowie der freie Rand des Rollos sind in Befestigungsmitteln angeordnet, welche in diese Halter eingerastet werden können und die Befestigungsschrauben überdecken. Diese Vorrichtung weist den Nachteil auf, dass eine Lösung der Verbindung nur mit einem Spezialwerkzeug möglich ist. Es besteht zudem die Gefahr, dass der Halter oder das Befestigungsmittel beim Lösen zerstört wird. Des Weiteren ist eine Nachjustierung der Halter nicht mehr möglich, da die Befestigungsmittel die Schrauben überdecken, mit welchen die Halter am Türflügel und am Rahmen festgeschraubt sind.

DE 37 16 654 offenbart eine Fingerschutzvorrichtung mit Rollo, wobei das Rollogehäuse mit dem Türrahmen verschraubt ist. Der freie Rand des Rollos ist in einer Nut eines Montageprofils gehalten, welches mit dem schwenkbaren Türflügel verschraubt ist. Damit das Rollo gelöst werden kann, müssen somit die Schrauben gelöst und das gesamte Montageprofil vom Türflügel entfernt werden. Zudem weist diese Vorrichtung den Nachteil auf, dass das Montageprofil relativ viel Platz benötigt.

Dies ist insbesondere störend, wenn der Türflügel eine horizontal verlaufende Griffstange aufweist. Derartige Griffstangen werden beispielsweise bei Notausgängen, Fluchttüren oder rollstuhlgängigen Türen zusätzlich oder alternativ zu den Türklinken angebracht. Je nach Anwendungsbereich und Funktionsweise werden diese Griffstangen als Panikstangen, push-bar oder mit anderen Begriffen bezeichnet. Üblicherweise lassen sich die Griffstangen nach unten drücken und/oder es lassen sich zwei Teile der Griffstangen zusammendrücken, um die Türflügel zu öffnen. Die Griffstangen erstrecken sich üblicherweise über einen grossen Bereich der Türbreite. Oft erstrecken sie sich über die gesamte Breite des Türflügels.

In der dieser Beschreibung beiliegenden Figur 2 ist eine weitere Lösung offenbart. Hier ist ein Montageprofil 4', auch Befestigungsleiste genannt, vorhanden, welche auf dem Türflügel F befestigt wird. Das freie Ende 20 des Rollos 2 ist mit einem Einhängeprofil 3, auch Einhängeleiste genannt, verbunden. Das Einhängeprofil 3 lässt sich in einen Hintergriff des Montageprofils 4' einhängen, um so das Rollo einfach lösbar am schwenkbaren Türflügel zu befestigen. Diese Vorrichtung weist den Vorteil auf, dass das Rollo einfach und ohne Spezialwerkzeuge gelöst und wieder befestigt werden kann, z.B. wenn der Türflügel ausgehängt werden muss. Nachteilig ist jedoch, dass bei Türen mit Griffstangen der Platz für die Montage oft nicht ausreicht, da üblicherweise ein genügender Abstand zur Griffstange vorhanden sein muss.

Da Griffstangen bei den Türen bereits vormontiert sind und Fingerschutzvorrichtung nachträglich angebracht werden, lassen sich zudem gewisse Türen mit Griffstangen auch nicht auf einfache Art und Weise mit den anderen oben beschriebenen Fingerschutzvorrichtungen nachrüsten.

CN 201170043Y offenbart eine Fingerschutzvorrichtung mit einem gebogenen Montageprofil. JP 2008231673 A zeigt eine Fingerschutzvorrichtung mit einem winkelförmigen Montageprofil.

### DARSTELLUNG DER ERFINDUNG

Es ist deshalb eine Aufgabe der Erfindung, eine Fingerschutzvorrichtung für eine schwenkbare Flügeltür zu schaffen, welche auch bei Türflügeln mit Griffstangen eingesetzt werden können.

Diese Aufgabe löst eine Fingerschutzvorrichtung mit den Merkmalen gemäss Anspruch 1.

Die erfindungsgemässe Fingerschutzvorrichtung für eine schwenkbare Flügeltür weist ein Rollogehäuse, eine Rollobahn mit einem Befestigungsmittel und ein Montageprofil auf. Sie ist mittels des Gehäuses an einem Türrahmen und mittels des Montageprofils an der Flügeltür befestigbar. Das Befestigungsmittel der Rollobahn ist lösbar mit dem Montageprofil verbindbar, so dass die Rollobahn bei bestimmungsgemässer Benutzung der Fingerschutzvorrichtung einen Spalt zwischen dem Türflügel und dem Türrahmen überdeckt. Das Montageprofil weist einen Auflageschenkel zur Auflage und Befestigung am Türflügel auf. Erfindungsgemäss ist das Montageprofil als Winkelprofil ausgebildet und es weist einen dem Auflageschenkel vorstehenden Befestigungsschenkel zur lösbaren Befestigung des Befestigungsmittels der Rollobahn auf.

Dank des vorstehenden Befestigungsschenkels kann das türseitige Befestigungsmittel der Fingerschutzvorrichtung relativ schmal ausgebildet sein. Es findet genügend Platz neben einer bereits montierten Griffstange. Dies ist insofern wichtig, da die Türen mit Griffstangen geliefert werden und Fingerschutzvorrichtungen üblicherweise erst nachträglich, oft erst nach Jahren, an der Tür angebracht werden.

Die Befestigung der Rollobahn am Türflügel kann auf verschiedenste Art und Weise erfolgen. Insbesondere lassen sich alle oben genannten Befestigungsarten verwenden, z.B. anschrauben oder einklippsen. Vorzugsweise ist das Befestigungsmittel jedoch in den Befestigungsschenkel einhängbar, um die Rollobahn zwischen Türrahmen und Türflügel zu befestigen. Dank der federbelasteten Rückstellkraft des Rollos wird die Rollobahn dadurch gespannt. Diese Lösung verwendet die Vorteile der Ausführungsform gemäss Figur 2; d.h. die Rollobahn ist einfach befestigbar und wieder lösbar, ohne dass hierfür Spezialwerkzeuge verwendet werden müssen und ohne dass einzelne Teile beschädigt werden könnten.

Vorzugsweise weist das Befestigungsmittel einen Einhängehaken und das Montageprofil eine Hakenaufnahme auf. Dies ist eine einfach zu bedienende Vorrichtung.

Das Befestigungsmittel weist einen im Wesentlichen u-förmigen Querschnitt auf mit einem ersten Schenkel, einem zweiten Schenkel und einem die zwei Schenkel verbindenden Steg. Der erste Schenkel dient zum Einhängen und der zweite Schenkel ist gegenüber dem ersten Schenkel verlängert. Das Befestigungsmittel weist eine nach aussen gerichtete Nut auf, in welchem die Endleiste eingeführt ist. Dies erleichtert die Befestigung der Rollobahn, ist optisch ansprechend und in den Abmessungen minimiert.

Der Befestigungsschenkel kann in einem beliebigen Winkel ungleich 0° zum Auflageschenkel verlaufen. Vorzugsweise verläuft er jedoch mindestens annähernd senkrecht zum Auflageschenkel. Die ist eine platzsparende Lösung.

Der Befestigungsschenkel grenzt in einer einfachen Ausführungsform unmittelbar an den Auflageschenkel an.

Eine optimal platzsparende Lösung ist gegeben, wenn das Montageprofil einen Verbindungsschenkel aufweist, welche den Auflageschenkel und den Befestigungsschenkel miteinander verbindet. Dadurch lässt sich das Montageprofil auch bei kleinstem oder fehlendem Platzangebot zwischen Griffstange und Türflügelkante montieren. Insbesondere kann das Montageprofil in diesem Fall auch bei einer sich über die gesamte Breite des Türflügels erstreckenden Griffstange verwendet werden.

Vorzugsweise ist der Verbindungsschenkel in je einem Winkel von grösser als 90° zum Auflageschenkel und zum Befestigungsschenkel angeordnet. Die Platzverhältnisse sind insbesondere dann optimal genutzt, wenn der Winkel zwischen Verbindungsschenkel und Auflageschenkel sowie der Winkel zwischen Verbindungsschenkel und Befestigungsschenkel je annähernd 135 ° betragen.

Vorzugsweise ist das Montageprofil einstückig ausgebildet und vorzugsweise besteht es aus Metall, insbesondere Aluminium, oder aus einem Kunststoff. In einer Ausführungsform ist es zumindest in einer Längsausdehnung zwei- oder mehrstückig ausgebildet. D.h. es erstreckt sich von einem oberen Bereich des Türflügels bis zur Oberseite der Griffstange in einem Stück und von der Unterseite der Griffstange bis in einen unteren Bereich des Türflügels in einem zweiten Stück. Im Querschnitt ist das Montageprofil auch in dieser Ausführungsform vorzugsweise einstückig ausgebildet, d.h. die zwei genannten Stücke sind je einstückig.

In einer bevorzugten Ausführungsform verjüngt sich der Befestigungsschenkel zu seinem freien Ende hin und bildet eine Hakenaufnahme. Dies erleichtert das Einhängen der Rollobahn, bzw. seines Befestigungsmittels.

Vorzugsweise bildet die Hakenaufnahme eine geradlinige, aber dünnere Verlängerung des Befestigungsschenkels. Dies erleichtert die einstückige Herstellung und gewährleistet durch entsprechende Ausbildung des Befestigungsschenkels ein möglichst spielfreies Einhängen. Bevorzugte Merkmale zur entsprechenden Verwirklichung des letztgenannten Vorteils sind nachfolgend noch angegeben.

Vorzugsweise weist die Hakenaufnahme an ihrem freien Ende eine vom Auflageschenkel weg gerichtete Nase auf. Alternativ oder zusätzlich bildet ein dickerer Teil des Befestigungsschenkels eine erste Anschlagfläche und die Hakenaufnahme bildet eine zweite Anschlagfläche für das Befestigungsmittel. Vorzugsweise umschliesst das Befestigungsmittel die Hakenaufnahme. Alle diese Merkmale verhindern einzeln und in Kombination miteinander ein Wackeln des eingehängten Einhängeprofils.

In einer bevorzugten Ausführungsform wird der Auflageschenkel mit seiner freien Stirnfläche seitlich an die Griffstange herangeführt, eventuell bis zum Anschlag, und anschliessend am Türflügel befestigt. In anderen Ausführungsformen weist der Auflageschenkel mindestens eine Ausnehmung auf zur Aufnahme der am Türflügel befestigten Griffstange. Eine derartige Ausnehmung kann auch vor Ort von einem Monteur im Auflageschenkel angebracht werden. Hierfür ist der Auflageschenkel vorzugsweise derart beschaffen, dass die Ausnehmung im Schenkel ausbrechbar ist, z.B. als Sollbruchstelle, oder durch Fräsen oder Sägen erzeugbar ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Figur 1: eine perspektivische Ansicht einer Tür mit einer Fingerschutzvorrichtung;
- Figur 2: einen Querschnitt durch einen Teil einer Tür mit Fingerschutzvorrichtung in einer nicht beanspruchten Ausführungsform;
- Figur 3: einen Querschnitt durch einen Teil einer Tür mit Fingerschutzvorrichtung in einer ersten Ausführungsform gemäss der Erfindung;
- Figur 4: einen Querschnitt durch einen Teil einer Tür mit Fingerschutzvorrichtung in einer zweiten Ausführungsform gemäss der Erfindung;
- Figur 5: einen perspektivischen Ausschnitt der Fingerschutzvorrichtung gemäss Figur 3;
- Figur 6: eine perspektivische Darstellung eines Montageprofils der Fingerschutzvorrichtung gemäss Figur 3;
- Figur 7: einen Querschnitt durch das Montageprofil gemäss Figur 6 und
- Figur 8: einen perspektivischen Ausschnitt der Fingerschutzvorrichtung gemäss Figur 4.

### BESCHREIBUNG BEVORZUGTER AUSFÜHRUNGSFORMEN

In Figur 1 ist das grundsätzliche Prinzip einer Fingerschutzvorrichtung, welches auch die Grundlage für die erfindungsgemässe Vorrichtung bildet, dargestellt. Figur 1 zeigt eine Tür mit einem Türrahmen R und einem Türflügel F. Das Türband ist in dieser Figur nicht sichtbar. Wie in Figur 1 erkennbar ist, erstreckt sich die Fingerschutzvorrichtung S annähernd über die gesamte Höhe des Türflügels F und überbrückt so den Spalt, welcher bei geöffneter Tür zwischen Türrahmen R und Türflügel F entsteht.

In Figur 2 ist eine Ausführungsform einer Fingerschutzvorrichtung gut erkennbar. Sie besteht im Wesentlichen aus einem Rollo. In einem Rollogehäuse 1 ist eine Welle 21 angeordnet. Auf der Welle 21 ist eine Rollobahn 2 aufgewickelt. Die Rollobahn 2 besteht vorzugsweise aus einem textilen Material. Die Welle 21 ist federbelastet, sodass ein automatischer Rückzug eines abgewickelten Teils der Rollobahn 2 erfolgt.

Das freie Ende der Rollobahn 2 ist mit einer Endleiste 20 verstärkt. Diese Endleiste kann durch Verdickung der Rollobahn 2 oder durch einen Draht gebildet sein. Üblicherweise ist jedoch der freie Rand der Rollobahn 2 mit einer Metall- oder Kunststoffleiste verbunden.

Diese Endleiste 20 ist in einem Einhängeprofil 3 gehalten, welche hackenförmig ausgebildet ist.

Das Rollogehäuse 1 des Rollos ist üblicherweise am Türrahmen R befestigt. Hierfür ist eine Befestigungsleiste 10 am Rollogehäuse 1 angebracht oder einstückig mit ihm verbunden. Am Gegenstück der Tür, hier also am Türrahmen R, ist ein Montageprofil 4' angeschraubt. Die Befestigungsschrauben sind in den Figuren mit dem Bezugszeichen 5 versehen.

Das Einhängeprofil 3 wird zur Befestigung des Rollos in das Montageprofil 4' eingehängt, Dank der Rückstellkraft des Rollos ist die Rollobahn 2 im eingehängten Zustand in jeglicher Stellung des Türflügels F gespannt. Sie überdeckt jeweils den Spalt zwischen Türrahmen R und Türflügel F.

Die erfindungsgemässen Ausführungsformen gemäss den Figuren 3 bis 8 verwenden dasselbe Grundprinzip. In einer ersten erfindungsgemässen Ausführungsform gemäss den Figuren 3 und 5 bis 7 ist anstelle des flachen Montageprofils 4' gemäss Figur 2 ein Montageprofil 4 nun jedoch als Winkelprofil ausgebildet. Es ist vorzugsweise einstückig ausgebildet und vorzugsweise aus Metall oder einem Kunststoff gefertigt. Es erstreckt sich vorzugsweise über die gesamte Breite der Rollobahn 2, d.h. über annähernd die gesamte Höhe des Türflügels F.

Das Rollogehäuse 1 sowie das Einhängeprofil 3 können gleich ausgebildet sein wie in der Ausführungsform gemäss Figur 2. Die Rollobahn 2 ist mit ihrer Endleiste 20 im Einhängeprofil 3 fixiert gehalten. Hierfür weist das Einhängeprofil 3 einen Grundkörper auf, welcher einen im Wesentlichen u-förmigen Querschnitt besitzt. Ein erster Schenkel des u-förmigen Grundkörpers bildet einen Einhängehaken. Ein zweiter, länger ausgebildeter Schenkel weist an seinem freien Ende eine Nut 31 auf. Diese ist als Halterung ausgebildet. Die Öffnung der Nut 31 befindet sich auf der dem eingehängten Haken gegenüberliegenden Seite des zweiten Schenkels und ist zum Rollogehäuse 1 hin gerichtet. Die Nut 31 erstreckt sich vorzugsweise über die gesamte Länge des Einhängeprofils 3. Das Einhängeprofil 3 ist vorzugsweise gleich lang ausgebildet wie das Montageprofil 4 und wie das Rollogehäuse 1. Wenigstens sind das Einhängeprofil 3 und die Nut 31 gleichlang ausgebildet wie die Rollbahn 2. Die Endleiste 20 ist in die Nut 31 des Einhängeprofils 3 eingeführt. Sie ist schwenkbar darin gehalten.

Das Montageprofil 4 ist erfindungsgemäss anders ausgebildet als in der Ausführungsform gemäss Figur 2. Es ist ein Winkelprofil. Es weist, wie in Figur 5 gut erkennbar ist, einen Auflageschenkel 40 auf, mit welchem das Montageprofil 4 am Türflügel anliegt und mittels Schrauben 5 oder anderen Befestigungsmitteln, z.B. durch Kleben, am Türflügel F befestigt ist. In den Figuren 6 und 7 ist die Auflagefläche 400 erkennbar, mit welcher der Auflageschenkel 40 an der Oberfläche des Türflügels F anliegt.

Das Montageprofil 4 geht vom Auflageschenkel 40 in einen Verbindungsschenkel 41 und von dort in einen Befestigungsschenkel 42 über. Der Befestigungsschenkel 42 steht dem Auflageschenkel 40 nach aussen, d.h. von der Türflügeloberfläche weg, vor. Dabei verläuft er vorzugsweise mindestens annähernd rechtwinklig zum Auflageschenkel 40. Der Verbindungsschenkel 41 verläuft schrägt zu den zwei übrigen Schenkeln 40, 42 und bildet somit vorzugsweise einen Winkel von grösser als 90°. Vorzugsweise beträgt der Winkel annähernd 135°.

Der Auflageschenkel 40 kann beispielsweise mit planparallelen Oberflächen ausgebildet sein oder er kann beispielsweise auf der nach aussen, vom Türflügel F weggewandten Seite Verzierungen und/oder Montagehilfen wie beispielsweise eine oder mehrere Nuten oder Rillen 401 aufweisen. Diese verlaufen vorzugsweise in Längsrichtung des Montageprofils 4.

Das Montageprofil 4 ist über seine gesamte Länge im Querschnitt gleichbleibend ausgebildet. Es ist vorzugsweise ein Strangprofil. Der Auflageschenkel 40 und der Verbindungsschenkel 41 sind vorzugsweise gleich dick ausgebildet. Vorzugsweise ist der Befestigungsschenkel 42 dicker ausgebildet, wobei er sich zu seinem freien Ende hin verjüngt. Dabei verjüngt er sich über zwei einander gegenüberliegende Stufen, welche jedoch versetzt zueinander angeordnet sind. Der verjüngte Teil des Befestigungsprofils 42 bildet eine Hakenaufnahme 43 für das Befestigungsmittel der Rollobahn 2, d.h. für das Einhängeprofil 3.

Wie in Figur 5 gut erkennbar ist, liegt das Einhängeprofil 43 mit seinem zweiten Schenkel an einer ersten Anschlagfläche 420 des dickeren Teils des Befestigungsschenkels 42 an. Die Anschlagfläche 420 ist in Figur 6 bezeichnet. Der Haken des Einhängeprofils 3 umgreift das freie Ende der Hakenaufnahme 43 und der erste kürzere Schenkel des Einhängeprofils 43 liegt an der dem Rollogehäuse 1 abgewandten Fläche der dünneren Verlängerung des Befestigungsschenkels 42 an. Dabei stösst das freie Ende des kürzeren Schenkels des Einhängeprofils 3 an eine Schulter zwischen Hakenaufnahme 43 und dickerem Teil des Befestigungsschenkels 42. Diese Schulter bildet eine zweite Anschlagfläche 432. Am freien Ende der Hakenaufnahme ist eine zum Rollogehäuse 1 hingewandte Nase 430 angeordnet. Die Nase 430 bildet vorzugsweise einen rechten Winkel mit der restlichen Hakenaufnahme 43. Die Nase 430 erstreckt sich vorzugsweise bis in die Ebene, welche durch die erste Anschlagfläche 420 definiert ist. Die Nase 430 verhindert zusammen mit den zwei genannten Anschlagflächen 420, 432 ein Wackeln des eingehängten Einhängeprofils 3. Das Einhängeprofil 3 lässt sich zudem in dieser eingehängten Position mit einer oder mehreren Schrauben 30 fixieren.

Das erfindungsgemässe Montageprofil 4 ermöglicht ein Einhängen der Rollobahn 2 senkrecht zur Türoberfläche. Dies erleichtert einerseits das Einhängen. Der wesentliche Vorteil ist jedoch, dass das Montageprofil 4 relativ wenig Platz benötigt und somit auch neben einer bestehenden Griffstange H einer Tür angeordnet werden kann. Dies ist in den Figuren 3 und 5 gut erkennbar.

Ist der Platz zwischen Türflügelkante und Griffstange H noch begrenzter, erstreckt sich die Griffstange H über die gesamte Breite des Türflügels bis zur Türflügelkante oder ist aus anderen Gründen eine derartige Anordnung gewünscht, so lässt sich eine Lösung gemäss den Figuren 4 und 8 wählen. Der Anlageschenkel 40 des Montageprofils 4 ist mit einer Ausnehmung 6 versehen, in welche das Ende der Griffstange H eingreift. Die Ausnehmung 6 kann sich bis zum Verbindungsschenkel 41 oder sogar bis zum Befestigungsschenkel 42 erstrecken.

Die Ausnehmung 6 kann werkseitig angebracht werden. Sie kann jedoch auch vor Ort vom Monteur an geeigneter Stelle erzeugt werden, z.B. durch Fräsen oder durch Sägen. Sie kann auch werkseitig als Sollbruchstelle vorbehandelt sein.

In einer hier nicht dargestellten Ausführungsform ist das Montageprofil 4 auch in zwei Stücke aufgeteilt, welche ober- und unterhalb der Griffstange H angeordnet sind. Die Befestigungsleiste 20 sowie die Rollobahn 2 sind einstückig ausgebildet und erstrecken sich somit auch über denjenigen Bereich der Griffstange H, welcher die zwei Stücke des Montageprofils 4 voneinander trennt.

Die erfindungsgemässe Fingerschutzvorrichtung und das erfindungsgemässe Montageprofil ermöglichen die Verwendung einer Fingerschutzvorrichtung selbst bei Türflügeln mit Griffstangen.

### BEZUGSZEICHENLISTE

| | | | |
|---|---|---|---|
| 1 | Rollogehäuse | 42 | Befestigungsschenkel |
| 10 | Befestigungsleiste | 420 | erste Anschlagfläche |
| | | 43 | Hakenaufnahme |
| 2 | Rollobahn | 430 | Nase |
| 20 | Endleiste | 431 | Rille |
| 21 | Welle | 432 | zweite Anschlagfläche |
| | | 433 | Schulter |
| 3 | Befestigungsmittel (Einhängeprofil) | 5 | Schraube |
| 30 | Schraube | | |
| 31 | Nut | 6 | Ausnehmung |
| 4 | Montageprofil | R | Türrahmen |
| 4' | Montageprofil | F | Türflügel |
| 40 | Auflageschenkel | H | Griffstange |
| 400 | Auflagefläche | S | Fingerschutzvorrichtung |
| 401 | Rille | | |
| 41 | Verbindungsschenkel | | |

## Patentansprüche

1. Fingerschutzvorrichtung für eine schwenkbare Flügeltür, wobei die Fingerschutzvorrichtung ein Rollogehäuse (1), eine Rollobahn (2) mit einem Befestigungsmittel (3) und ein Montageprofil (4) aufweist, wobei die Fingerschutzvorrichtung mittels des Gehäuses (1) an einem Türrahmen (R) und mittels des Montageprofils (4) an der Flügeltür (F) befestigbar ist und wobei das Befestigungsmittel (3) der Rollobahn (2) lösbar mit dem Montageprofil (4) verbindbar ist, so dass die Rollobahn (2) bei bestimmungsgemässer Benutzung der Fingerschutzvorrichtung einen Spalt zwischen dem Türflügel (F) und dem Türrahmen (R) überdeckt,
wobei das Montageprofil (4) als Winkelprofil ausgebildet ist mit einem Auflageschenkel (40) zur Auflage und Befestigung am Türflügel (F) und mit einem dem Auflageschenkel (40) im montierten Zustand nach aussen von einer Türoberfläche weg vorstehenden Befestigungsschenkel (42, 43) zur lösbaren Befestigung des Befestigungsmittels (3) der Rollobahn (2),
**dadurch gekennzeichnet,**
**dass** ein freies Ende der Rollobahn (2) mit einer Endleiste (20) verstärkt ist,
**dass** das Befestigungsmittel (3) einen im Wesentlichen u-förmigen Querschnitt aufweist mit einem ersten Schenkel, einem zweiten Schenkel und einem die zwei Schenkel verbindenden Steg, wobei der erste Schenkel zum Einhängen dient und
**dass** der zweite Schenkel gegenüber dem ersten Schenkel verlängert ist und eine nach aussen gerichtete Nut (31) aufweist, in welchem die Endleiste (20) eingeführt ist.

2. Fingerschutzvorrichtung nach Anspruch 1, wobei das Befestigungsmittel (3) in den Befestigungsschenkel (42, 43) einhängbar ist, um die Rollobahn (2) zwischen Türrahmen (R) und Türflügel (F) zu befestigen.

3. Fingerschutzvorrichtung nach Anspruch 2, wobei das Befestigungsmittel (3) einen Einhängehaken und das Montageprofil (4) eine Hakenaufnahme (43) aufweist.

4. Fingerschutzvorrichtung nach einem der Ansprüche 1 bis 3, wobei der Befestigungsschenkel (42) mindestens annähernd senkrecht zum Auflageschenkel (40) verläuft.

5. Fingerschutzvorrichtung nach einem der Ansprüche 1 bis 4, wobei das Montageprofil (4) einen Verbindungsschenkel (41) aufweist, welche den Auflageschenkel (40) und den Befestigungsschenkel (42) miteinander verbindet.

6. Fingerschutzvorrichtung nach Anspruch 5, wobei der Verbindungsschenkel (41) in je einem Winkel von grösser als 90° zum Auflageschenkel (40) und zum Befestigungsschenkel (42) angeordnet ist.

7. Fingerschutzvorrichtung nach Anspruch 6, wobei der Winkel zwischen Verbindungsschenkel (41) und Auflageschenkel (40) annähernd 135° und der Winkel zwischen Verbindungsschenkel (41) und Befestigungsschenkel (42) annähernd 135° beträgt.

8. Fingerschutzvorrichtung nach einem der Ansprüche 1 bis 7, wobei sich der Befestigungsschenkel (42) zu seinem freien Ende hin verjüngt und eine Hakenaufnahme (43) bildet.

9. Fingerschutzvorrichtung nach Anspruch 8, wobei die Hakenaufnahme (43) eine geradlinige, aber dünnere Verlängerung des Befestigungsschenkels (42) bildet.

10. Fingerschutzvorrichtung nach einem der Ansprüche 8 oder 9, wobei die Hakenaufnahme (43) an ihrem freien Ende eine vom Auflageschenkel (40) weg gerichtete Nase (430) aufweist.

11. Fingerschutzvorrichtung nach einem der Ansprüche 8 bis 10, wobei ein dickerer Teil des Befestigungsschenkels (42) eine erste Anschlagfläche (420) und die Hakenaufnahme (43) eine zweite Anschlagfläche (432) für das Befestigungsmittel (3) bilden.

12. Fingerschutzvorrichtung nach einem der Ansprüche 8 bis 11, wobei das Befestigungsmittel (3) die Hakenaufnahme (43) umschliesst.

13. Fingerschutzvorrichtung nach einem der Ansprüche 1 bis 12, wobei der Auflageschenkel mindestens eine Ausnehmung (6) aufweist zur Aufnahme einer am Türflügel (F) befestigten Griffstange (H).

14. Fingerschutzvorrichtung nach einem der Ansprüche 1 bis 12, wobei der Auflageschenkel derart beschaffen ist, dass in ihm eine Ausnehmung (6) ausbrechbar, fräsbar oder durch Sägen ist zur Aufnahme einer am Türflügel (F) befestigten Griffstange (H).

15. Fingerschutzvorrichtung nach einem der Ansprüche 1 bis 12, wobei das Montageprofil (4) in seiner Länge mindestens zweistückig ausgebildet ist zwecks Anordnung des Montageprofils (4) auf einer Ober- und einer Unterseite einer an der Flügeltür befestigten Griffstange (H) und wobei sich die Rollobahn (2) einstückig über die gesamte Länge des Montageprofils (4) erstreckt.

## Claims

1. A finger guard device for a pivotable leaf door, wherein the finger guard device has a roller blind housing (1), a roller blind web (2) with a fastening means (3) and a mounting profile (4), wherein the finger guard device is fastenable by means of the housing (1) to a door frame (R) and by means of the mounting profile (4) to the leaf door (F), and wherein the fastening means (3) of the roller blind web (2) can be connected releasably to the mounting profile (4) such that, when the finger guard device is used as intended, the roller blind web (2) covers a gap between the door leaf (F) and the door frame (R),
wherein the mounting profile (4) is in the form of an angular profile having a supporting leg (40) for supporting it on and fastening it to the door leaf (F), and having a fastening leg (42, 43) projecting outwardly to the supporting leg (40) away from a door leaf surface, when mounted, for the releasable fastening of the fastening means (3) of the roller blind web (2),
**characterized**
**in that** a free end of the roller blind web (2) is reinforced with an end strip (20),
**in that** the fastening means (3) has a substantially U-shaped cross section with a first leg, a second leg and a web connecting the two legs, wherein the first leg serves for the hanging, and
**in that** the second leg is extended in relation to the first leg and has an outwardly directed groove (31), the end strip (20) being introduced in said groove.

2. The finger guard device as claimed in claim 1, wherein the fastening means (3) can be hung in the fastening leg (42, 43) in order to fasten the roller blind web (2) between door frame (R) and door leaf (F).

3. The finger guard device as claimed in claim 2, wherein the fastening means (3) has a hanging hook and the mounting profile (4) has a hook receptacle (43).

4. The finger guard device as claimed in one of claims 1 to 3, wherein the fastening leg (42) runs at least approximately perpendicularly to the supporting leg (40).

5. The finger guard device as claimed in one of claims 1 to 4, wherein the mounting profile (4) has a connecting leg (41) connecting the supporting leg (40) and the fastening leg (42) to each other.

6. The finger guard device as claimed in claim 5, wherein the connecting leg (41) is arranged at an angle of greater than 90° with respect to the supporting leg (40) and with respect to the fastening leg (42).

7. The finger guard device as claimed in claim 6, wherein the angle between connecting leg (41) and supporting leg (40) is approximately 135°, and the angle between connecting leg (41) and fastening leg (42) is approximately 135°.

8. The finger guard device as claimed in one of claims 1 to 7, wherein the fastening leg (42) tapers toward its free end and forms a hook receptacle (43).

9. The finger guard device as claimed in claim 8, wherein the hook receptacle (43) forms a rectilinear, but thinner extension of the fastening leg (42).

10. The finger guard device as claimed in either of claims 8 and 9, wherein the free end of the hook receptacle (43) has a lug (430) directed away from the supporting leg (40).

11. The finger guard device as claimed in one of claims 8 to 10, wherein a thicker part of the fastening leg (42) forms a first stop surface (420) and the hook receptacle (43) forms a second stop surface (432) for the fastening means (3).

12. The finger guard device as claimed in one of claims 8 to 11, wherein the fastening means (3) surrounds the hook receptacle (43).

13. The finger guard device as claimed in one of claims 1 to 12, wherein the supporting leg has at least one recess (6) for receiving a handlebar (H) fastened to the door leaf (F).

14. The finger guard device as claimed in one of claims 1 to 12, wherein the supporting leg is provided in such a manner that a recess (6) can be knocked out, can be milled or produced therein by sawing, for receiving a handlebar (H) fastened to the door leaf (F).

15. The finger guard device as claimed in one of claims 1 to 12, wherein the length of the mounting profile (4) is formed in at least two pieces for the purpose of arranging the mounting profile (4) on an upper side and a lower side of a handlebar (H) fastened to the leaf door, and wherein the roller blind web (2) extends in one piece over the entire length of the mounting profile (4).

## Revendications

1. Dispositif de protection des doigts pour une porte battante pivotante, le dispositif de protection des doigts présentant un boîtier de store (1), une bande de store (2) avec un moyen de fixation (3) et un profilé de montage (4), le dispositif de protection des doigts pouvant être fixé au moyen du boîtier (1) à un cadre de porte (R) et au moyen du profilé de montage (4) à la porte battante (F), et le moyen de fixation (3) de la bande de store (2) pouvant être relié de manière amovible au profilé de montage (4), de telle sorte que la bande de store (2) recouvre une fente entre le battant de porte (F) et le cadre de porte (R) lors d'une utilisation conforme du dispositif de protection des doigts,
le profilé de montage (4) étant réalisé sous forme de profilé d'angle avec une branche d'appui (40) pour l'appui et la fixation sur le battant de porte (F) et avec une branche de fixation (42, 43) dépassant de la branche d'appui (40) à l'état monté vers l'extérieur en s'éloignant d'une surface de porte pour la fixation amovible du moyen de fixation (3) de la bande de store (2),
**caractérisé**
**en ce qu'**une extrémité libre de la bande de store (2) est renforcée par une barre d'extrémité (20),
**en ce que** le moyen de fixation (3) présente une section transversale essentiellement en forme de U avec une première branche, une deuxième branche et une entretoise reliant les deux branches, la première branche servant à l'accrochage et
**en ce que** la deuxième branche est prolongée par rapport à la première branche et présente une rainure (31) dirigée vers l'extérieur, dans laquelle la barre d'extrémité (20) est introduite.

2. Dispositif de protection des doigts selon la revendication 1, dans lequel le moyen de fixation (3) peut être accroché dans la branche de fixation (42, 43) pour fixer la bande de store (2) entre le cadre de porte (R) et le battant de porte (F).

3. Dispositif de protection des doigts selon la revendication 2, dans lequel le moyen de fixation (3) présente un crochet d'accrochage et le profilé de montage (4) présente un logement de crochet (43).

4. Dispositif de protection des doigts selon l'une quelconque des revendications 1 à 3, dans lequel la branche de fixation (42) s'étend au moins approximativement perpendiculairement à la branche d'appui (40).

5. Dispositif de protection des doigts selon l'une quelconque des revendications 1 à 4, dans lequel le profilé de montage (4) présente une branche de liaison (41) reliant la branche d'appui (40) et la branche de fixation (42).

6. Dispositif de protection des doigts selon la revendication 5, dans lequel la branche de liaison (41) est agencée selon un angle supérieur à 90° par rapport à la branche d'appui (40) et à la branche de fixation (42).

7. Dispositif de protection des doigts selon la revendication 6, dans lequel l'angle entre la branche de liaison (41) et la branche d'appui (40) est d'environ 135° et l'angle entre la branche de liaison (41) et la branche de fixation (42) est d'environ 135°.

8. Dispositif de protection des doigts selon l'une quelconque des revendications 1 à 7, dans lequel la branche de fixation (42) se rétrécit vers son extrémité libre et forme un logement de crochet (43).

9. Dispositif de protection des doigts selon la revendication 8, dans lequel le logement de crochet (43) forme un prolongement rectiligne, mais plus mince, de la branche de fixation (42).

10. Dispositif de protection des doigts selon l'une quelconque des revendications 8 ou 9, dans lequel le logement de crochet (43) présente à son extrémité libre un ergot (430) orienté à l'opposé de la branche d'appui (40).

11. Dispositif de protection des doigts selon l'une quelconque des revendications 8 à 10, dans lequel une partie plus épaisse de la branche de fixation (42) forme une première surface de butée (420) et le logement de crochet (43) forme une deuxième surface de butée (432) pour le moyen de fixation (3).

12. Dispositif de protection des doigts selon l'une quelconque des revendications 8 à 11, dans lequel le moyen de fixation (3) entoure le logement de crochet (43).

13. Dispositif de protection des doigts selon l'une quelconque des revendications 1 à 12, dans lequel la branche d'appui présente au moins un évidement (6) destiné à recevoir une barre de préhension (H) fixée au battant de porte (F).

14. Dispositif de protection des doigts selon l'une quelconque des revendications 1 à 12, dans lequel la branche d'appui est telle qu'un évidement (6) peut y être découpé, fraisé ou scié pour recevoir une barre de préhension (H) fixée au battant de porte (F).

15. Dispositif de protection des doigts selon l'une quelconque des revendications 1 à 12, dans lequel le profilé de montage (4) est réalisé au moins en deux pièces sur sa longueur, en vue de l'agencement du profilé de montage (4) sur un côté supérieur et un côté inférieur d'une barre de préhension (H) fixée sur la porte battante, et dans lequel la bande de store (2) s'étend en une seule pièce sur toute la longueur du profilé de montage (4).
